# FASCICULE DE BREVET EUROPEEN

(11) **EP 0 005 119 B1**
(45) Date de publication et mention de la délivrance du brevet: **23.12.1981**
(21) Numéro de dépôt: 79400260.0
(22) Date de dépôt: 24.04.1979
(51) Int. Cl.: B65D 55/00

(54) **Dispositif de bouchage pour récipient à goulot fileté**
Verschlussvorrichtung für einen Behälter dessen Hals mit einem Schraubengewinde versehen ist
Closure means for a threaded-neck container

(30) Priorité: 26.04.1978 FR 7812320
(43) Date de publication de la demande: 31.10.1979
(73) Titulaire: TELEPLASTICS Industries SA Société dite:, 72250 Parigné L'Evêque (FR)
(72) Inventeur: Speitel, François, F-72160 Connerre (FR); Speitel, Robert, F-72250 Parigné l'Evêque (FR)
(74) Mandataire: Lemonnier, André

## Description

La présente invention concerne les dispositifs de bouchage pour flacons, bouteilles et autres récipients à goulot fileté, et plus particulièrement, un élément de bouchage du type dit « capsule constitué par un capuchon cylindrique fileté intérieurement destiné à être vissé sur le filetage correspondant du goulot du flacon, ledit capuchon étant solidarisé et parfois réalisé en une seule pièce avec une enveloppe ou un enjoliveur externe conférant à la capsule un aspect esthétique.

Lorsque de tels éléments de bouchage à enjoliveur externe non cylindrique sont utilisés sur des flacons non cylindriques destinés à recevoir du parfum, des eaux de toilette, des produits de beauté ou similaires, l'aspect esthétique de l'ensemble constitué par l'élément de bouchage et le flacon a une importance primordiale et il est en particulier nécessaire d'obtenir une mise en coïncidence parfaite de la section de l'enjoliveur de l'élément de bouchage et de la section du flacon dans la position de blocage en fin de course du capuchon fileté, ce qui est particulièrement difficile en raison des tolérances de fabrication des filets en verrerie. Le même problème de mise en coïncidence pouvait être posé dans le cas d'un enjoliveur et d'un flacon de sections rondes lorsque des motifs décoratifs ou analogues figurant sur les deux éléments doivent venir en coïncidence.

On a tout d'abord pensé à résoudre ce problème en orientant convenablement l'enjoliveur externe par rapport au capuchon pour que, dans la position de blocage en fin de course du filet intérieur du capuchon, les sections soient ali- gnées. Pour parvenir plus facilement à réaliser cet alignement lors de la fabrication de l'élément de bouchage malgré les tolérances de fabrication de verrerie, on a proposé de monter la partie enjoliveur de l'élément de bouchage sur le capuchon cylindrique fileté intérieurement en vissant tout d'abord sur le goulot dudit flacon le capuchon dont la surface externe est munie de rainures longitudinales, et en emboîtant à force sur ledit capuchon, en lui donnant l'orientation recherchée, ladite partie enjoliveur qui comporte dans ce but un emboîtement interne dont la forme est complémentaire de la surface externe dudit capuchon. Toutefois, après serrages et desserrages répétés de l'élément de bouchage, la position de blocage en fin de course du capuchon intérieur est bien souvent légèrement décalée par suite de l'usure des filets ou du tassement des éléments d'étanchéité et on n'obtient plus dès lors l'orientation correcte de l'élément de bouchage par rapport au corps du flacon.

On a aussi proposé un dispositif dans lequel on utilise un encliquetage par emboîtement de l'enjoliveur sur le corps du flacon au voisinage de la position de blocage en fin de course du capuchon. Dans ce cas, l'enjoliveur et le capuchon fileté sont solidaires l'un de l'autre, le bord périphérique de l'enjoliveur formant une lèvre en saillie et la surface supérieure du flacon entourant le goulot portant à sa périphérie une surface d'appui formant gorge dans laquelle la lèvre du bord périphérique de l'enjoliveur doit venir s'emboîter de manière à aligner les sections. Toutefois, pour que cet emboîtement entre surfaces qui ne sont pas de révolution soit possible, le déplacement longitudinal relatif assurant l'emboîtement de la lèvre et de la gorge doit s'effectuer pendant une rotation d'angle très limité correspondant à une fraction d'environ un huitième de tour de l'élément de bouchage qui doit de ce fait présenter un filet à pas très rapide. En outre, la paroi du flacon entre la gorge d'emboîtement et le goulot fileté doit être déformable élastiquement puisque la surface supérieure de cette paroi est déjà au contact avec le bord de la lèvre de l'enjoliveur alors que celui-ci doit encore, sous l'effet du vissage du capuchon, descendre de la hauteur de l'emboîtement. Il en résulte que le flacon doit être réalisé en matière plastique souple, ce qui interdit les flacons en verre ou autre matière rigide tels qu'habituellement employés dans la parfumerie de luxe. En outre, il est certain que les surfaces de contact entre l'enjoliveur et le corps du flacon doivent être planes, ce qui limite les possibilités esthétiques. De plus, avec ce dispositif de bouchage et à la fin de l'opération de vissage du capuchon limitée par l'arrivée en butée de fin de course du capuchon, il peut subsister un jeu inesthétique entre le corps du flacon et l'enjoliveur du bouchon.

On a aussi proposé dans le brevet américain N° 3 514 003 un bouchon de sécurité qui comporte un capuchon fileté se vissant sur le goulot du flacon et un élément de blocage qui, dans certains modes de réalisation, est constitué par un anneau engagé sur le goulot, cet anneau étant fixé à la rotation par rapport au goulot mais pouvant coulisser longitudinalement pour venir, par coopération de butées qu'il porte avec des butées correspondantes du capuchon immobiliser celui-ci à la rotation. Toutefois, le résultat obtenu avec ce type de bouchon est une immobilisation contre tout déplacement axial de manière que le bouchon ne puisse pas être débloqué par une personne inexpérimentée tel qu'un enfant. Ce type de bouchon est utilisé sur des flacons cylindriques contenant des médicaments le plus souvent dangereux. Or avec de tels flacons, il ne se pose pas de problème d'orientation du bouchon par rapport au flacon lui-même.

La présente invention a pour but de remédier aux inconvénients ci-dessus en fournissant un élément de bouchage dont l'enjoliveur. est, en position de bouchage, toujours orienté correctement par rapport au corps du flacon.

L'invention aboutit à ce résultat en sollicitant élastiquement vers le capuchon ou élément de bouchage, un élément d'orientation du bouchon qui est fixé à la rotation mais désolidarisé partiellement au déplacement axial par rapport au flacon, ledit élément d'orientation portant une butée radiale venant coopérer en fin de course de vissage avec une butée radiale solidaire du capuchon.

Cette butée radiale peut être réalisée par un encliquetage à emboîtement longitudinal entre l'élément d'orientation et une partie du bouchon qui peut être le capuchon ou l'enjoliveur.

Selon un premier mode de réalisation, l'élément d'orientation du bouchon est constitué par un manchon enjoliveur emboîtant de façon coulissante la périphérie du flacon et sollicité élastiquement en direction du goulot, ce manchon enjoliveur portant un élément formant butée à la rotation pour le bouchon. La butée peut être consitutée par un emboîtement de la jupe périphérique de l'enjoliveur du bouchon dans une gorge =portée par le bord supérieur du manchon enjoliveur du flacon. La sollicitation élastique du manchon enjoliveur peut être assurée par tout moyen élastique agissant entre la surface supérieure du flacon et ledit manchon enjoliveur avec une seconde butée limitant le déplacement du manchon enjoliveur contre l'action du moyen élastique. Selon un mode de réalisation préférentiel cette seconde butée est constituée par enclenchement d'une bague solidaire du manchon enjoliveur sous le jonc périphérique prévu à une certaine hauteur du goulot.

Le dispositif peut être constitué par une bague susceptible d'enserrer le goulot du flacon et portant, d'une part, des moyens s'enclenchant sous le jonc périphérique du goulot et, d'autre part, des moyens de solidarisation avec le manchon enjoliveur du flacon. Le moyen élastique peut agir sur le manchon enjoliveur ou sur la bague et être constitué par exemple par des pattes élastiques prenant appui sur la face supérieure du flacon. Les moyens de solidarisation de la bague avec le manchon enjoliveur peuvent être constitués par un dispositif à enclenchement.

Dans le cas où l'on désire avoir un manchon enjoliveur fixe et de hauteur réduite par rapport au flacon, le manchon enjoliveur joue seulement le rôle d'organe assurant la fixité de l'orientation, par rapport au flacon, de l'élément d'orientation du bouchon qui est placé autour du goulot et coopère avec un organe de butée intérieur à l'enjoliveur du bouchon. Dans ce mode de réalisation, la surface du joint entre l'enjoliveur du flacon et l'enjoliveur du bouchon doit être plane et le dispositif qui permet seulement mécaniquement une mise en butée d'orientation par emboîtement longitudinal entre un élément solidaire du flacon et un élément solidaire du bouchon ne supprime pas le jeu éventuel entre l'enjoliveur du flacon et celui du bouchon.

Selon un mode de réalisation simplifié de l'invention avec lequel la précision de l'orientation est inférieure à celle obtenue avec un man- çhon enjoliveur de flacon, l'organe assurant la fixité de l'orientation, par rapport au flacon, de l'élément d'orientation du bouchon est fixé sur le goulot du flacon, l'élément d'orientation du bouchon coopérant avec le capuchon du bouchon et étant solidarisé avec l'organe assurant la fixité de l'orientation par un élément élastique.

D'autres caractéristiques de la présente invention apparaîtront à la lecture de la description détaillée de divers modes de réalisation faite ci-après avec référence aux dessins ci-annexés dans lesquels :
la figure 1 est une vue en coupe suivant le plan du grand axe de l'ellipse d'un premier mode de réalisation du dispositif de bouchage conforme à l'invention ;
la figure 2 est une vue en plan de la partie, objet de l'invention, du dispositif de bouchage de la figure 1 ;
la figures est une vue en perspective d'un élément standard du dispositif de bouchage permettant l'adaptation sur divers types d'enjoliveurs de flacon ;
la figure 4 est une vue correspondant à la figure 1 pour un dispositif à enjoliveur de flacon fixe, et
la figure 5 est une vue en plan correspondant à la figure 2 pour le dispositif de bouchage de la figure 4.

Les dispositifs des figures 1, 2, 4 et 5 sont appliqués à un flacon 1 (représenté en traits mixtes) de section ellipsoïdale comportant un goulot fileté 2 avec, à la base de la partie filetée, un jonc 3. Pour la mise en oeuvre de l'invention, le flacon comporte de préférence une zone 4, voisine de la surface supérieures, zone 4 qui présente également une section ellipsoïdale mais de diamètres plus petits et destinée à être emboîtée par un enjoliveur de flacon.

Dans le mode de réalisation des figures 1 et 2, l'enjoliveur de flacon 6 comporte une jupe de section ellipsoïdale 7 susceptible de coulisser sur la zone 4 et une surface supérieure 8 qui est réunie à la jupe 7 par une gorge 9. Pour la mise en place de l'enjoliveur de flacon, celui-ci comporte une bague 10 entourant le goulot, bague qui est fendue en 11 pour former, par exemple, quatre languettes 12 présentant une dent 13 qui, par déformation élastique de la languette qui la porte, peut être engagée sous le jonc 3 du goulot. La face inférieure de la surface 8 porte deux languettes élastiques 14 formant ressorts qui prennent appui sur la face supérieure 5 du flacon pour repousser l'enjoliveur de flacon 6 vers le haut avec les dents 13 en appui sous le jonc 3.

Le bouchon capsule comporte un enjoliveur 15 dont la jupe 16 peut s'emboîter dans la gorge 9 et un capuchon fileté central 17 avec un pas de vis correspondant à celui du goulot 2 dans lequel est placé un joint d'étanchéité 18 connu.

Lorsque le bouchon est mis en place et lorsqu'il arrive près de l'extrémité de sa course, le bord de la jupe 16 qui n'est pas de révolution vient prendre appui sur la surface supérieure 8 de l'enjoliveur et du fait du vissage repousse l'enjoliveur 6 contre l'action des languettes élastiques 14 jusqu'au moment où les sections étant en coïncidence, la jupe 16 de l'enjoliveur de bouchon s'enclenche dans la gorge 9 de l'enjoliveur de flacon, lequel remonte alors sous l'action des languettes élastiques 14, ce qui assure une immobilisation du bouchon à la rotation et une mise en coïncidence parfaite des sections ellip- soidales du flacon, de l'enjoliveur de flacon et de l'enjoliveur de bouchon. Le dispositif évite de plus tout jeu, en position de fermeture, entre l'enjoliveur de flacon et l'enjoliveur de bouchon.

Dans le mode de réalisation de la figure 3 on retrouve certains des éléments du mode de réalisation des figures 1 et 2 désignés par les mêmes références, savoir la bague 10 portant des languettes 12 avec des dents 13 pour l'accrochage sous le jonc du goulot et des languettes élastiques 14 qui sont ici solidaires de la bague 10 et qui prennent appui sur la face supérieure du flacon pour solliciter la bague 10 vers l'appui des dents 13 sous le jonc 3 du goulot. Ce dispositif est destiné à être utilisé avec un enjoliveur de flacon analogue à celui décrit avec référence aux figures 1 et 2, mais qui en est indépendant de sorte que le dispositif de la figure 3 est utilisable avec des enjoliveurs de flacon et des flacons ayant toutes sections voulues. L'enjoliveur présente seulement dans sa surface un orifice circulaire central qui vient s'engager autour de la bague 10 et qui est claveté en position par des languettes 19 portant des dents 20 dirigées vers l'extérieur et vers le bas. Les languettes 19 peuvent faire légèrement saillie sur la périphérie de la bague 10 pour, par engagement dans des encoches correspondantes prévues sur la périphérie de l'orifice circulaire de l'enjoliveur de flacon, maintenir l'orientation de la bague 10 et des languettes élastiques 14. L'ensemble bague 10 - enjoliveur 6, fonctionne exactement comme le dispositif de bouchage décrit avec référence aux figures 1 et 2.

Dans la variante de réalisation des figures 4 et 5, l'enjoliveur 21 est fixe par rapport au flacon et il comporte au centre de sa face supérieure 22, une bague 23 comportant deux languettes 24 avec une dent 25 qui vient s'engager sous le jonc 3 pour maintenir l'enjoliveur en position. La bague 23 forme guide pour des éléments en secteur cylindrique 26 qui peuvent coulisser à l'intérieur de celle-ci, entre la bague 23 et le jonc 3. Ces éléments en secteur 26 sont portés par des languettes élastiques 27 portées à leur autre extrémité par une couronne 28 qui s'emboîte dans l'enjoliveur2l en prenant appui sur la surface supérieure du flacon. Une extrémité 29 de chaque secteur a une section sensiblement radiale tandis que l'autre extrémité 30 forme une rampe, l'extrémité 29 formant de ce fait butée dans le sens du vissage pour une dent 31 de section trapézoïdale portée par le bord libre du capuchon 17 qui se visse sur le goulot 2. Avec ce dispositif, au cours du vissage du bouchon, la dent 31 ou les deux dents diamétralement opposées viennent prendre appui sur le bord supérieur des secteurs 26 et les repoussent, en même temps que le vissage progresse, contre l'action des languettes élastiques 27. Lors de l'arrivée en coïncidence représentée à la figure 4, la dent 31 s'enclenche entre les surfaces 29 et 30, ce qui immobilise le capuchon 17 et l'enjoliveur 15 qui en est solidaire avec une mise en coïncidence parfaite des sections du flacon et de l'enjoliveur.

Il est évident que les languettes élastiques 27 pourraient être solidaires de l'enjoliveur de flacon limité à une couronne périphérique sans la surface supérieure 22, mais les languettes visibles sur la face supérieure du flacon ouvert nuiraient à l'esthétique.

On pourrait également réaliser le dispositif sous forme de deux bagues réunies par des languettes élastiques en V ou un double voile tronconique élastique, la bague ne portant pas l'encoche d'encliquetage étant emmanchée à force sur la base du goulot en dessous du jonc ou solidarisée avec celle-ci par un moyen empêchant sa rotation sous l'effort de vissage.

## Revendications

1. Un dispositif de bouchage du type dit capsule comportant un capuchon fileté se vissant sur le goulot (2) du flacon (1) et un enjoliveur (15) solidaire du capuchon qui, en position de fermeture, doit avoir une orientation déterminée par rapport au flacon comportant un élément d'orientation du bouchon (6, 26) fixe à la rotation par rapport au flacon mais désolidarisé partiellement dudit flacon au déplacement axial et portant une butée radiale (9, 29, 30) réalisée par un encliquetage à emboîtement longitudinal entre l'élément d'orientation et une partie du bouchon, butée qui vient coopérer en fin de course de vissage avec une butée radiale (16, 31) solidaire du capuchon, caractérisé en ce que l'élément d'orientation du bouchon (6, 26) est sollicité élastiquement (14, 27) vers le capuchon.

2. Un dispositif de bouchage selon la revendication 1, caractérisé en ce que l'élément d'orientation du bouchon est constitué par un manchon enjoliveur (6) emboîtant de façon coulissante la périphérie du flacon et muni d'au moins un élément (14) le sollicitant élastiquement en direction du goulot, ce manchon enjoliveur portant un élément (9) formant butée à la rotation pour le bouchon.

3. Un dispositif de bouchage selon l'une quelconque des revendications 1 et 2, caractérisé en ce que la butée est constituée par un emboîtement de la jupe périphérique (16) de l'enjoliveur (15) du capuchon dans une gorge (9) portée par le bord supérieur de l'élément d'orientation (6).

4. Un dispositif de bouchage selon l'une quelconque des revendications 1 à 3, caractérisé en ce que la sollicitation élastique de l'élément d'orientation du flacon est assurée par tout moyen élastique (14, 27) agissant entre la surface supérieure (5) du flacon et ledit élément d'orientation (6, 26) avec une seconde butée (10, 23) limitant le déplacement de l'élément d'orientation contre l'action du moyen élastique.

5. Un dispositif de bouchage selon la revendication 4, caractérisé en ce que la seconde butée est constituée par enclenchement d'une bague (10, 23) solidaire de l'élément d'orientation sous le jonc périphérique prévu à une certaine hauteur du goulot.

6. Un dispositif de bouchage selon l'une quelconque des revendications 1 à 5, caractérisé en ce qu'il est constitué par une bague (10, 23) susceptible d'enserrer le goulot du flacon et portant, d'une part, des moyens (13, 25) s'enclenchant sous le jonc périphérique du goulot et, d'autre part, des moyens (20) de solidarisation avec l'élément d'orientation du bouchon.

7. Un dispositif de bouchage selon la revendication 6, caractérisé en ce que les moyens de solidarisation de la bague (10) avec l'élément d'orientation sont constitués par un dispositif à enclenchement (19, 20).

8. Un dispositif de bouchage selon la revendication 1, caractérisé en ce que l'élément d'orientation du bouchon est constitué par un manchon enjoliveur (21) fixe par rapport au flacon et par un moyen (26) d'orientation du bouchon placé autour du goulot (2) à l'intérieur du manchon enjoliveur (21) et muni d'au moins un élément élastique (27) fixé à la rotation par rapport au flacon le sollicitant élastiquement en direction du goulot, le moyen (26) d'orientation du bouchon coopérant, par l'intermédiaire d'une butée (29), avec un organe de butée (31) intérieur à l'enjoliveur (15) du bouchon.

9. Un dispositif de bouchage selon la revendication 1, caractérisé en ce que l'élément d'orientation du bouchon coopère avec le capuchon (17) du bouchon et est solidarisé par au moins un élément élastique (27) avec un moyen rigide (28) fixé sur le flacon.

## Claims

1. A stopping device of the so-called capsule type, comprising a threaded cap which is screwed onto the neck (2) of the flask (1) and an embellisher (15) connected to the cap which, in stopping position, has to have a determined orientation relative to the flask comprising an orientation element for the stopper (6, 26) fixed in rotation relative to the flask but partially disconnected from said flask in axial displacement and carrying a radial abutment (9, 29, 30) provided by a longitudinal nesting interlocking between the orientation element and a portion of the stooper, said abutment cooperating at the end of the screwing stroke with a radial abutment (16, 31) connected with the cap, wherein the orientation element of the stopper (6, 26) is resiliently biased (14, 27) towards the cap.

2. A stopping device as claimed in claim 1, wherein the orientation element of the stopper is made of an embellisher sleeve (6) slidably nested onto the periphery of the flask and provided with at least one element (14) resiliently biasing it in the direction^{*} of the neck, said embellisher sleeve carrying an element (9) forming an abutment for the rotation of the stopper.

3. A stopping device as claimed in any one of claims 1 and 2, wherein the abutment is provided by the nesting of the peripheral skirt (16) of the embellisher (15) of the cap inside a groove (9) formed on the upper edge of the orientation element (6).

4. A stopping device as claimed in any one of claims 1 to 3, wherein the resilient bias of the orientation element of the flask is provided by any resilient means (14, 27) acting between the upper surface (5) of the flask and said or orientation element (6, 26) with a second abutment (10, 23) limiting the displacement of the orientation element against the action of the resilient means.

5. A stopping device as claimed in claim 4, wherein the second abutment is provided by the engagement of a ring (10, 23) connected with the orientation element under the peripheral retainer provided at a certain height of the neck.

6. A stopping device as claimed in any one of claims 1 to 5, characterized in that it is made of a ring (10, 23) adapted for surrounding the neck of the flask and carrying, on the one hand, means (13, 25) engaging under the peripheral retainer of the neck and, on the other hand, means (20) for connection with the stopper orientation element.

7. A stopping device as claimed in claim 6, wherein the means for connecting the ring (10) with the orientation element are constituted by an interlocking device (19, 20).

8. A stopping device as claimed in claim 1, wherein the stopper orientation element is made of an embellisher sleeve (21) fixed relative to the flask, and by an orientation means (26) of the stopper placed around the neck (2) inside the embellisher sleeve (21) and provided with at least one resilient element (27) fixed in rotation relative to the flask which biases it resiliently in the direction of the neck, the orientation means (26) of the stopper cooperating through an abutment (29) with an abutment member (31) inside the stopper embellisher (15).

9. A stopping device as claimed in claim 1, wherein the stopper orientation element cooperates with the cap (17) of the stopper and is connected by at least one resilient element (27) with a rigid means (28) fixed on the flask.

## Patentansprüche

1. Gekapselte Verschlußeinrichtung, deren Kapsel eine Kappe mit Gewinde aufweist, die auf den Hals einer Flasche aufschraubbar ist, sowie eine Zierkappe, die einstückig mit der Kappe ausgebildet ist und in der geschlossenen Stellung eine bezüglich der Flasche bestimmte Orientierung oder Ausrichtung aufweist, wobei die Flasche ein Verschlußausrichtelement aufweist, das drehfest bezüglich der Flasche jedoch teilweise lösbar von der Flasche durch axiale Verrückung ausgebildet ist und einen radialen Anschlag trägt, der gebildet wird durch ein Längsgesperre zwischen dem Ausrichtelement und einem Teil des Verschlusses, wobei der Anschlag am Ende des Gewindeganges mit einem radialen Anschlag zusammenwirkt, welcher fest an der Kappe angeordnet ist, dadurch gekennzeichnet, daß das Verschlußausrichtelement (6, 26) elastisch (14, 27) an der Kappe anliegt.

2. Verschlußeinrichtung nach Anspruch 1, dadurch gekennzeichnet, daß das Ausrichtelement (6, 26) des Verschlusses durch eine Zierhülse (6) gebildet wird, die den Flaschenumfang übergreift und mit wenigstens einem Element versehen ist, das die Zierhülse in Richtung des Halses (2) elastisch vorspannt, wobei die Zierhülse (6) ein Teil (9) aufweist, das für den Verschluß drehmä- ßig einen Anschlag bildet.

3. Verschlußeinrichtung nach Anspruch 1 oder 2, dadurch gekennzeichnet, daß der Anschlag durch Ineinandergreifen der peripheren Hülse (16) der Zierkappe (15) der Kappe und einer Auskehlung (9) gebildet wird, die in der oberen Wand des Ausrichtelements (6) angeordnet ist.

4. Verschlußeinrichtung nach einem der Ansprüche 1 bis 3, dadurch gekennzeichnet, daß die elastische Beaufschlagung des Ausrichtelementes der Flasche (1) erzielt wird durch elastische Mittel (14, 27), die zwischen der oberen Fläche (5) der Flasche (1) und dem Ausrichtelement (6, 26) wirken, das einen zweiten Anschlag (10, 23) aufweist, welcher die Bewegung des Ausrichtelementes gegen die Wirkung der elastischen Mittel begrenzt.

5. Verschlußeinrichtung nach Anspruch 4, dadurch gekennzeichnet, daß der zweite Anschlag (10, 23) gebildet wird durch Einrasten eines einstückig am Ausrichtelement ausgebildeten Ringes (10, 23) unter den peripheren in einer gewissen Höhe des Flaschenhalses vorgesehenen Ring.

6. Verschlußeinrichtung nach einem der Ansprüche 1 bis 5, gekennzeichnet durch einen den Flaschenhals umschließenden Ring (10, 23), der einesteils Mittel (13, 25) aufweist, die unter den peripheren Ring des Halses einrastbar sind, und andererseits dem Ausrichtelement (6, 26) des Verschlusses zugeordnete Mittel (20).

7. Verschlußeinrichtung nach Anspruch 6, dadurch gekennzeichnet, daß die dem Ausrichtelement zugeordneten Mittel des Ringes (10) durch eine Einrasteinrichtung (19, 20) gebildet werden.

8. Verschlußeinrichtung nach Anspruch 1, dadurch gekennzeichnet, daß das Ausrichtelement (6, 26) des Verschlusses gebildet wird durch eine bezüglich der Flasche feste Zierhülse (21) und durch ein Ausrichtmittel (26) des Verschlusses, welches um den Hals (2) herum innerhalb der Zierhülse (21) angeordnet ist und mit wenigstens einem elastischen, bezüglich der Flasche drehfesten Mittel (27) versehen ist, das das Ausrichtelement elastisch in Richtung des Halses beaufschlagt, wobei das Ausrichtmittel (26) des Verschlusses vermittels eines Anschlags (29) mit einer Anschlageinrichtung (31) innerhalb der Zierkappe (15) des Verschlusses zusammenwirkt.

9. Verschlußeinrichtung nach Anspruch 1, dadurch gekennzeichnet, daß das Ausrichtelement des Verschlusses mit der Kappe (17) des Verschlusses zusammenwirkt und mit wenigstens einem elastischen Element (27) verbunden ist, das ein steifes Mittel (28) aufweist, das auf der Flasche fixiert ist.
